# FASCICULE DE BREVET EUROPEEN

(11) **EP 0 373 977 B1**
(45) Date de publication et mention de la délivrance du brevet: **18.01.1995**
(21) Numéro de dépôt: 89402892.7
(22) Date de dépôt: 19.10.1989
(51) Int. Cl.: E05B 17/20

(54) **Dispositif de condamnation pour pêne de serrure**
Blockierung des Riegels eines Schlosses
Blocking device for lock bolts

(30) Priorité: 19.10.1988 FR 8813741
(43) Date de publication de la demande: 20.06.1990
(73) Titulaire: SOCIETE FRANCAISE DE COFFRES-FORTS CARADONNA, F-77270 Villeparisis (FR)
(72) Inventeur: Caradonna, Benito Jean, F-77270 Villeparisis (FR)
(74) Mandataire: Madeuf, René Louis

(56) Documents cités:
- FR-A- 2 238 368
- GB-A- 907 523
- GB-A- 2 146 689
- US-A- 1 480 104
- US-A- 4 025 096

## Description

La présente invention concerne un dispositif de condamnation pour pêne de serrure qui est adaptable sur toutes les serrures, comportant au moins un pêne assurant la fermeture par exemple des portes fortes, portes blindées, coffres de tout type, meubles de sécurité, armoires fortes et serrures du bâtiment.

On sait que l'habileté des perceurs de coffres forts et en général de tous systèmes blindés est pratiquement infinie et que peu de serrures résistent à une ouverture notamment par destruction du dispositif de blocage du pêne en position de verrouillage dans sa gâche, de sorte qu'il devient alors possible de tirer le pêne hors de la gâche pour permettre l'ouverture de la serrure et donc du système blindé.

L'invention résout le problème ci-dessus d'une manière particulièrement appropriée en créant un dispositif peu encombrant de condamnation d'ouverture d'une serrure par verrouillage du pêne en position sortie dans le cas d'une tentative d'ouverture, que cette tentative d'ouverture ait notamment lieu par voie thermique ou par perçage.

On connaît cependant par GB-A-907 523 correspondant au préambule de la revendication 1 un dispositif de condamnation de pênes d'une serrure comportant un ensemble d'au moins deux pênes destinés à être situés sur au moins un même chant d'un vantail, un moyen de verrouillage de ces pênes en position sortie, et un élément de maintien commandant l'amenée du moyen de verrouillage en position de condamnation en cas de tentative d'ouverture non autorisée de la serrure.

Cependant, un tel dispositif ne permet pas de condamner en position de condamnation chacun de ces pênes individuellement.

Conformément à l'invention, le moyen de verrouillage est une plaque de condamnation de l'ensemble de pênes ci-dessus, la plaque coulissant sur un même chant du boîtier de la serrure et étant traversée par les pênes de cet ensemble de pênes de manière à pouvoir condamner en position de condamnation chacun de ces pênes individuellement.

Diverses autres caractéristiques de l'invention ressortent d'ailleurs de la description détaillée qui suit.

Des formes de réalisation de l'objet de l'invention sont représentées, à titre d'exemples non limitatifs, au dessin annexé.

La fig. 1 représente schématiquement une porte équipée du dispositif selon l'invention.

Les fig. 2a et 2b représentent deux formes de réalisation du dispositif de condamnation d'ouverture conforme à l'invention.

La fig. 3 est une vue de face du dispositif de condamnation de la fig. 2a vue suivant la ligne III-III de cette figure et montre la plaque de condamnation en position non-condamnée.

La fig. 4 est une vue de dessus de la fig. 3.

La fig. 5 est une vue analogue à la fig. 3 de la variante selon la fig. 2b.

La fig. 6 est une vue semblable à celle de la fig. 2a, le pêne étant représenté en position sortie de verrouillage.

La fig. 7 est une vue semblable à la fig. 3 et montre la plaque de condamnation en position condamnée ou de condamnation du pêne.

La fig. 8 est une vue de dessus de la fig. 7.

A la fig. 1, on a représenté de manière schématique la porte 1, pivotant selon 2, d'un système blindé tel que portes fortes, portes blindées, coffres de tout type, meubles de sécurité, armoires fortes, ou la porte d'un système équipé de serrures du bâtiment.

La porte 1 de la fig. 1 présente un certain nombre de pênes latéraux 3 représentés au dessin en position sortie dans la paroi encadrant la porte 1, les pênes inférieurs étant supposés rentrer directement dans le sol ou dans la partie inférieure du châssis de la porte.

Conformément à l'invention et comme cela est montré en détail dans ce qui suit, une plaque de condamnation 4 peut coulisser dans une rainure correspondante du boîtier de la serrure et est traversée par les différents pênes, tandis qu'un système de blocage 5 permet de verrouiller la plaque de condamnation 4 lorsqu'une tentative d'effraction aura amené la plaque 4 en position de condamnation des pênes 3.

Comme on le voit au dessin, on peut prévoir une plaque de condamnation 4 unique pour les différents pênes 3 correspondant à chaque chant d'une serrure donnée. En outre, les divers systèmes de blocage 5 de la plaque de condamnation 4, qui peuvent être respectivement placés à des endroits variables de cette plaque, sont de préférence protégés par un blindage 6. Dans le cas de la fig. 1 toutefois, la partie inférieure de la porte 1 ne comporte pas de blindage au niveau du système de blocage.

Au dessin et notamment aux fig. 2a et 2b, on a représenté un pêne 3 monté sur une cornière de support 10, le pêne 3 comportant une partie de plus petit diamètre 3a (fig. 2a) ou simplement une gorge 3b (fig. 2b) délimitant, toutes deux, un épaulement 11.

Comme on le voit bien à la fig. 6 dans laquelle le pêne 3 est en position sortie, l'épaulement 11 du pêne 3 est situé à une distance de l'extrémité du pêne 3 telle que cet épaulement dépasse légèrement la surface extérieure de la plaque de condamnation 4 lorsque le pêne 3 est complètement sorti de la serrure, cette plaque de condamnation 4 présentant évidemment un orifice approprié au passage du pêne 3 et étant montée sur une plaque de support fixe 12.

Aux fig. 3 et 5, on a représenté la plaque de condamnation 4 présentant pour le passage du pêne 3 une ouverture circulaire 13 prolongée par une partie oblongue 13a (fig. 3) ou carrée 13b (fig. 5) ; la forme de ce prolongement correspond à celle de la partie de plus petit diamètre 3a (fig. 2a) ou de la gorge 3b (fig. 2b) du pêne 3, la longueur de cette gorge 3b étant en outre au moins égale à l'épaisseur de la plaque de condamnation 4.

Comme on l'a vu plus haut, la plaque de condamnation 4 est prévue pour pouvoir coulisser et la plaque de support présente à cet effet des pions de guidage 14 auxquels correspondent des lumières 15 prévues dans la plaque de condamnation 4.

De manière à commander le coulissement de la plaque de condamnation 4, on prévoit un ressort 20 dont une extrémité est fixée en 21 à la plaque de support 12 et dont l'autre extrémité est fixée en 22 à la plaque de condamnation 4. Un câble 23 est en outre relié en 24 à la plaque de condamnation 4 de manière telle qu'en position tendue du câble 23, celle-ci se trouve dans la position des fig. 3 ou 5 et laisse librement passer le pêne 3 à travers l'ouverture 13.

Au contraire, lorsqu'en position sortie du ou des pênes 3, le câble a été coupé comme indiqué ci-après, la plaque de condamnation 4 coulisse sous l'action du ressort 20 et occupe alors la position de la fig. 7, c'est-à-dire une position telle que l'épaulement 11 du pêne 3 vient en butée contre le prolongement 13a (ou 13b) de l'ouverture 13 et empêche le pêne de rentrer à l'intérieur de la serrure qui se trouve ainsi dans la position de condamnation du pêne en position sortie.

Le câble 23, par un dispositif de renvoi à bobines 25, est placé sur la surface du système à protéger en suivant un trajet prédéterminé passant notamment par les points de passage obligatoires lors d'une attaque du système par un cambrioleur éventuel. En outre, le câble 23 est lui-même sensible par exemple à la chaleur (attaque du système par chalumeau) ou à la découpe (attaque du système par perçage). Des attaques du système à protéger ont donc pour conséquence une rupture du fil 23 et une manoeuvre correspondante de coulissement de la plaque de condamnation 4 comme indiquée ci-dessus.

A la place du dispositif ci-dessus à ressort 20 et câble 23, on peut prévoir un dispositif électromécanique tel que, si le courant est coupé par une attaque quelconque du système à protéger, le dispositif déclenche la manoeuvre de la plaque de condamnation 4, un fil électrique étant alors placé aux endroits sensibles du système blindé de la même façon que le câble 23. De même, la manoeuvre de la plaque de condamnation 4 peut être commandée par tout autre organe électromagnétique incorporant un moyen électrique ou électronique, soit interne, soit externe.

Il est également possible de commander la manoeuvre de la plaque de condamnation par un autre organe de type mécanique, et par exemple par une serrure ou un mécanisme commandé par une poignée et pouvant éventuellement lui-même être bloqué par une serrure. Dans de tels cas, le dispositif de condamnation selon l'invention n'est plus sensible à une attaque quelconque du système à protéger mais peut être commandé par une clé ou autre système de sûreté.

Il y a maintenant lieu de prévoir que, si la plaque 4 a coulissé en position de condamnation des pênes, il sera impossible de déplacer cette plaque pour la remettre dans la position de non-condamnation des fig. 3 et 5. Le système de blocage 5 indiqué précédemment répond à ce problème.

Comme on le voit au dessin, le système de blocage 5 qui est fixé à la plaque de support 12 comprend un doigt 31 et un ressort de pression 32 prenant appui contre la vis 33 du boîtier du système de blocage 5. Ainsi, en position normale de fonctionnement de la serrure ou de non-condamnation par la plaque 4, le doigt 31 vient en butée contre une partie pleine de la plaque de condamnation 4. Le système de blocage 5 est alors dans la position représentée en traits discontinus aux fig. 3 et 5.

Au contraire, lorsque sous l'influence d'une rupture du câble 23, par exemple, la plaque 4 est amenée dans la position de condamnation de la fig. 7, le doigt 31 est amené à pénétrer dans un orifice 38 prévu à cet effet dans la plaque de condamnation 4. La position correspondante du système de blocage 5 est alors montrée en traits fins continus à la fig. 7. La plaque de condamnation 4 ne peut donc plus bouger.

On augmente encore la sécurité du dispositif en prévoyant, comme à la fig. 1, une plaque de blindage particulière 6 au niveau du système de blocage 5. De même, le système de blocage 5 peut être prévu à un endroit quelconque de la plaque de condamnation 4 de manière à se trouver à un endroit totalement indéterminé.

## Revendications

1. Dispositif de condamnation de pênes d'une serrure comportant un ensemble d'au moins deux pênes (3) destinés à être situés sur au moins un même chant d'un vantail, un moyen de verrouillage (4) de ces pênes en position sortie, et un élément de maintien (23) commandant l'amenée du moyen de verrouillage en position de condamnation en cas de tentative d'ouverture non autorisée de la serrure, caractérisé en ce que le moyen de verrouillage (4) est une plaque de condamnation de cet ensemble de pênes, la plaque coulissant sur le même chant du boîtier de la serrure et étant traversée par les pênes de cet ensemble de pênes de manière à pouvoir condamner en position de condamnation chacun de ces pênes individuellement.

2. Dispositif selon la revendication 1, caractérisé en ce qu'on prévoit un système de blocage (5) de la plaque de condamnation (4) en position de condamnation des pênes (3).

3. Dispositif selon l'une des revendications 1 ou 2, caractérisé en ce que le pêne (3) présente un épaulement (11) derrière lequel vient se placer la plaque de condamnation (4) sous la commande de l'élément de maintien (23) en position de condamnation du pêne.

4. Dispositif selon l'une des revendications 1 à 3, caractérisé en ce que la plaque de condamnation (4) présente une ouverture (13) dont la forme correspond à celle de la partie principale du pêne (3) et qui est prolongée par une partie plus petite (13a, 13b) prévue pour venir derrière un épaulement (11) du pêne en position de condamnation.

5. Dispositif selon l'une des revendications 1 à 4, caractérisé en ce que l'élément de maintien (23) est pris parmi des moyens tels qu'un fil tendu (23), les organes d'une serrure, un mécanisme commandé par une poignée et des moyens électromagnétiques.

6. Dispositif selon l'une des revendications 1 à 5, caractérisé en ce que l'élément de maintien est sensible à une action de type mécanique et/ou thermique.

7. Dispositif selon l'une des revendications 2 à 6, caractérisé en ce que le système de blocage (5) est constitué par un doigt (31) sollicité par un moyen élastique (32) et contre lequel vient buter une partie pleine de la plaque (4) en position non-condamnée, ledit doigt (31) étant amené à traverser une ouverture (33) de la plaque en position de condamnation.

8. Dispositif selon l'une des revendications 1 à 7, caractérisé en ce qu'on prévoit des lumières (15) dans la plaque (4) et des pions (14) solidaires d'une plaque de support (12) pour le guidage de la plaque (4) vers la position de condamnation du pêne (3).

9. Application du dispositif selon l'une des revendications 1 à 8 à toutes serrures comportant au moins deux pênes assurant par exemple la fermeture des portes fortes, portes blindées, coffres de tout type, meubles de sécurité, armoires fortes, serrures du bâtiment.

## Claims

1. Blocking device for bolts of a lock comprising an assembly of at least two bolts (3) provided to be arranged on at least a same edge of a door leaf, a locking means (4) for these bolts in an extended position, and a maintaining element (23) controlling bringing the locking means in a blocking position in the case of an un-authorized attempt of opening the lock, characterized in that the locking means (4) is a blocking plate for this bolt assembly, the plate sliding on the same edge of the casing of the bolt and being crossed through by the bolts of this bolt assembly in order to be able to block in the blocking position each of these bolts, individually.

2. Device according to claim 1, characterized in that there is provided a locking system (5) for the blocking plate (4) in the blocking position of the bolts (3).

3. Device according to one of claims 1 or 2, characterized in that the bolt (3) has a shoulder (11) behind which the blocking plate (4) is placed under the control of the maintaining element (23) in the blocking position of the bolt.

4. Device according to one of claims 1 to 3, characterized in that the blocking plate (4) has an opening (13) the shape of which corresponds to that of the main portion of the bolt (3) and which is extended by a smaller portion (13a, 13b) adapted to come behind a shoulder (11) of the bolt in the blocking position.

5. Device according to one of claims 1 to 4, characterized in that the maintaining element (23) is taken among such means as a tentioned wire (23), members of a lock, a mechanism controlled by a handle, and electromagnetic means.

6. Device according to one of claims 1 to 5, characterized in that the maintaining element is sensitive to an action of a mechanical and/or thermal type.

7. Device according to one of claims 2 to 6, characterized in that the locking system (5) is constituted by a finger (31) biased by a resilient means (32) and against which buts a solid part of the plate (4) in un-blocked position, said finger (31) being brought to cross an opening (33) of the plate in the blocking position.

8. Device according to one of claims 1 to 7, characterized in that there are provided openings (15) in the plate (4) and studs (14) integral with a support plate (12) for the guiding of the plate (4) towards the blocking position of the bolt (3).

9. Application of the device according to one of claims 1 to 8 to any locks comprising at least two bolts ensuring for example the closing of safe doors, armoured doors, safes of any type, safety furniture, safe cabinets, building locks.

## Patentansprüche

1. Vorrichtung zur Blockierung des Riegels eines Schlosses bestehend aus mindestens zwei Riegeln (3), die für die Anordnung an mindestens einer Kante eines Türflügels bestimmt sind, einem Verriegelungsmittel (4) zur Verriegelung dieser Riegel in einer ausgefahrenen Position, und einem Halteelement (23), das die Bewegung des Verriegelungsmittels in die Blockierungsposition im Fall eines Versuchs eines nicht autorisierten Öffnens des Schlosses veranlaßt, dadurch gekennzeichnet, daß das Verriegelungsmittel (4) eine Platte zur Verriegelung dieser Riegelanordnung ist, die Platte auf derselben Kante des Schloßgehäuses gleitet und diese Riegelanordnung so durch diese geführt ist, daß jeder dieser Riegel einzeln in der Verriegelungsposition verriegelt werden kann.

2. Vorrichtung nach Anspruch 1, dadurch gekennzeichnet, daß ein Blockierungssystem (5) für die Verriegelungsplatte (4) in der Verriegelungsposition der Riegel (3) vorgesehen ist.

3. Vorrichtung nach Anspruch 1 oder 2, dadurch gekennzeichnet, daß der Riegel (3) einen Absatz (11) aufweist, hinter den die Verriegelungsplatte (4) durch die Auslösung des Halteelements (23) in der Verriegelungsposition des Riegels einrastet.

4. Vorrichtung nach Anspruch 1 bis 3, dadurch gekennzeichnet, daß die Verriegelungsplatte (4) eine Öffnung (13) aufweist, deren Form dem Hauptteil des Riegels (3) entspricht, und die durch einen schmaleren Abschnitt (13a, 13b) verlängert ist, der hinter einen Absatz (11) des Riegels in Verriegelungsposition gleitet.

5. Vorrichtung nach Anspruch 1 bis 4, dadurch gekennzeichnet, daß das Halteelement (23) durch ein Mittel wie einen gespannten Draht (23), die Schließorgane eines Schlosses, einen Mechanismus mit einem Handgriff und durch elektromagnetische Mittel gehalten wird.

6. Vorrichtung nach Anspruch 1 bis 5, dadurch gekennzeichnet, daß das Halteelement auf eine mechanische und/oder thermische Einwirkung reagiert.

7. Vorrichtung nach Anspruch 2 bis 6, dadurch gekennzeichnet, daß das Blockierungssystem (5) durch einen Zapfen (31) gebildet wird, der durch ein federndes Element (32) belastet ist, und gegen den in der nichtverriegelten Position ein massiver Abschnitt der Platte (4) ansteht, wobei der Zapfen (31) in der verriegelten Position der Platte in eine Öffnung (33) eingreifen kann.

8. Vorrichtung nach Anspruch 1 bis 7, dadurch gekennzeichnet, daß Langlöcher (15) in der Platte (4) und mit einer Tragplatte (12) verbundene Metallgleitstücke (14) zur Führung der Platte (4) in die Verriegelungsposition für die Riegel (3) vorgesehen sind.

9. Anwendung der Vorrichtung nach Anspruch 1 bis 8 für alle Arten von Schlössern, die mindestens zwei Riegel zur Schließung von z.B. einbruchssicheren Türen, Panzertüren, Stahlfächern aller Art, Sicherheitsmobiliar, Panzerschränken und Schlössern für Gebäudezugänge besitzen.
